# EUROPÄISCHE PATENTSCHRIFT

(11) **EP 1 582 240 B1**
(45) Veröffentlichungstag und Bekanntmachung des Hinweises auf die Patenterteilung: **30.09.2009**
(21) Anmeldenummer: 05005336.2
(22) Anmeldetag: 11.03.2005
(51) Int. Cl.: A63C 5/048

(54) **Schneegleitbrett, insbesondere Snowboard**
Snow gliding board in particular a snowboard
Planche de glisse notamment une planche a neige

(30) Priorität: 31.03.2004 DE 102004015750
(43) Veröffentlichungstag der Anmeldung: 05.10.2005
(73) Patentinhaber: Marker Völkl International GmbH, 6341 Baar (CH)
(72) Erfinder: Haas, Christian, 94327 Bogen (DE)
(74) Vertreter: Graf, Helmut

(56) Entgegenhaltungen:
- DE-A1- 19 646 660
- US-A- 5 871 224
- US-A- 6 062 585

## Beschreibung

Die Erfindung bezieht sich auf ein Snowboard gemäß Oberbegriff Patentanspruch 1.

Schneegleitbretter dieser Art sind in verschiedensten Ausführungen bekannt. Aufgabe der Erfindung ist es, ein Snowboard aufzuzeigen, welches ein erweitertes Spektrum an Fahrspaß bietet.

Bekannt ist ein Schneegteitbrett (US 5,871,224) mit einem Gleitbrettkörper, der an jeder Längsseite zwei durchgehende Stahlkanten auf unterschiedlichem Niveau aufweist, und zwar derart, dass eine innenliegende Stahlkante niveaugleich mit der Lauffläche und eine außenliegende Stahlkante gegenüber der Lauffläche um einen Betrag in Richtung zur Gleitbrettoberseite hin versetzt vorgesehen ist.

Bekannt sind weiterhin Gleitbretter in Form von Skiern mit unterschiedlich ausgebildeten Stahlkanten an den beiden längsseiten eines Skikörpers (US 6 062 585). Allen Ausführungen ist gemeinsam, dass die Stahlkanten durch ihre Ausbildung und Anordnung jeweils einen hohlkehlenartigen bzw. hinterschneidenden Kantenbereich bilden. Die Stahlkanten sind durchgehend jeweils auf gleichem Niveau im Bezug auf die Lauffläche des Skikörpers vorgesehen.

Zur Lösung dieser Aufgabe ist ein Snowbroard entsprechend dem Patentanspruch 1 ausgebildet. Mit dem erfindungsgemäßen Snowboard ist das üblichen Boarden im Gelände ebenso möglich, wie ein sogenanntes Rail-Fahren oder Grinding, d.h. ein Querrutschen auf im Gelände vorhandenen Schienen, Balken, Kanten usw., und zwar ohne Behinderung durch die für den Kantengriff beim üblichen Boarden notwendigen Stahlkanten bzw. deren Kantenbereiche.

Weiterbildungen der Erfindung sind Gegenstand der Unteransprüche. Die Erfindung wird im Folgenden anhand der Figuren an Ausführungsbeispielen näher erläutert. Es zeigen:
- Fig. 1: in vereinfachter Darsetellung und in Draufsicht ein Snowboard gemäß der Erfindung;
- Fig. 2 - 4: verschiedene Mögliche Ausführungsformen des erfindungsgemäßen Snowboards in perspektivischer Teildarstellung und im Schnitt, und zwar im mittieren Bereich des Snowboards und zwischen den beiden
- Fig 5: Snowboard in Schnitt, nicht im Umfangsbereich der Erfindung.

In den Figuren ist 1 ein Snowboard, welches in Draufsicht die übliche Formgebung aufweist, d.h. einen Snowhoardkörper 2 mit zwei taillierten bzw. ein Sidecut bildenden Längsseiten 3. Auf der Oberseite des Snowboardkörpers sind die beiden, in der Figur 1 nur schematisch angedeuteten Bindungen 4 und 5 vorgesehen. Wie die Figuren 2 - 4 weiterhin zeigen, ist der Snowboardkörper 2 unter Verwendung der üblichen Materialien hergestellt, und zwar mit einem Kern 6, z.B. aus Holz, mit den Kern 6 am Umfang des Snowboardkörpers 2 umschließenden Seitenwangen aus Kunststoff, z.B. aus ABS, mit einem die Oberseite des Kernes anschließenden oberen Gurt 8 und einem an die Unterseite des Kernes anschließenden unteren Gurt 9 jeweils aus einem geeigneten Material, beispielsweise faserverstärktem Kunststoff und/oder Metall (z.B. Titanal), mit einer die Oberseite des Snowboardkörpers 2 bildenden Oberflächen- oder Dekor-Folie sowie mit einem unteren, an den Untergurt 9 anschließenden Bauflächenbauteil bestehend aus der Laufflächenbelag 11 und den für den Kantengriff des Snowboards notwendigen Stahlkanten 12, die sich jeweils entlang jeder Längsseite 3 erstrecken und die die von dem Laufflächenbelag 11 gebildete Lauffläche des Snowboards mit ihren Stegen 12.1 seitlich begrenzen. Die Stahlkanten 12 besitzen das übliche L-Profil mit dem Steg 12.1 und dem Schenkel 12.2, der mit einer großen Breite über den Steg 12.1 seitlich wegsteht und auf dem sich die jeweilige Seitenwange 7 mittelbar oder unmittelbar abstützt, und zwar jeweils über die gesamte Breite des Schenkels 12.2. Die Stahlkanten 12 sind weiterhin für den Kanteneingriff so geformt bzw. geschärft, dass sie jeweils am Steg 12 außen liegend einen möglichst scharfen Kantenbereich 12.3 aufweisen, d.h. einen Kantenbereich 12.3, der von den beiden, dem Schenkel 12.2 entfernt liegenden, ebenen Stegflächen gebildet sind, die einen Winkel von etwa 90° oder etwas größer als 90° miteinander einschließen.

Der flach ausgebildete obere Gurt 8 liegt mit seinem Rand auf der Oberseite der jeweiligen Seitenwange 7 auf und ist dort mit der Seitenwange 7 verbunden. Die ebenfalls flache Dekorfolie 10 deckt den oberen Gurt 8 auch im Bereich seines mit der Oberseite der Seitenwange 7 verbundenen Randes ab.

Allen in den Figuren 2 - 4 beschriebenen Ausführungen ist auch gemeinsam, dass die beiden Stahlkanten 12 an den beiden Längsseiten 3 so vorgesehen sind bzw. dort einen solchen Verlauf aufweisen, dass sie in einem mittleren Abschnitt 3.1 jeder Längsseite, d.h. zwischen den beiden Bindungen 4 und 5 dort, wo auch der Abstand der beiden Längsseiten 3 durch die Taillierung geringer ist in Richtung senkrecht zur Ebene der Lauffläche von dem Niveau N dieser Lauffläche in Richtung zu der von der Folie 10 gebildeten Oberseite des Snowboardkörpers 2 hin um einen Betrag x zurückversetzt sind, während außerhalb dieses Bereichs 3.1, d.h. insbesondere am vorderen und rückwärtigen Abschnitten 3.2 der Längsseiten die Stahlkanten 12 bzw. deren Kanten 12.3 auf dem Niveau N der Unterseite des Snowboardkörpers bzw. der Lauffläche liegen. Hiermit ist ohne eine Störung durch die Stahlkanten 12 ein Rail-Fahren oder Grinding, d.h. ein Querrutschen mit dem Snowboard 1 auf einem Geländesteg oder einer Geländekante oder dgl. möglich.

Bei der in den Figur 2 und 3 dargestellten Ausführungsform des dort mit 1a bezeichneten Snowboards ist dieses Zurücksetzen der Stahlkanten 12 bzw. des Kantenbereichs 12.3 dadurch erreicht, dass am Beginn des jeweiligen Abschnitts 3.1 die Stahlkanten 12 und deren Kantenbereiche 12.3 zunächst von dem Niveau N in Richtung der Snowboardkörperoberseite, dann über eine Länge parallel oder im Wesentlichen parallel zur Snowboardoberseite und am Ende des Abschnitts 3.1 wieder zurück auf das Niveau N verlaufen. Der Laufflächenbelag 11 ist dann in den Bereich 3.1 jeweils am Rand bei 11.1 abgeschrägt, und zwar derart, dass der Laufflächenbelag auch in dem Abschnitt 3.1 mit der Abschrägung 11.1 bis an die dem Schenkel 12.1 zugewandte Seite des Steges 12.1 reicht und den Schenkel 12.2 zur Unterseite des Snowboardkörpers 2a hin abdeckt.

Über die gesamte Länge des Snowboardkörpers 2a ist bei dieser Ausführungsform der Untergurt 9 mit seinen Rändern zwischen den Stahlkanten 12 und der Unterseite der Seitenwange 7 angeordnet und mit diesen Elementen in geeigneter Weise, beispielsweise durch Verkleben usw. verbunden. Weiterhin weisen bei dieser Ausführungsform auch die Seitenwangen 7 eine Höhe auf, die dem Verlauf der Stahlkanten 12 entsprechend variiert.

Durch die beschriebene Ausbildung sind bei dem Snowboard 1a die Stahlkanten 12 bzw. deren Kantenbereiche 12.3 in den Abschnitten 3.1 gegenüber der unteren Lauffläche des Snowboards nach oben verlagert, sodass ein Grinding bzw. Rail-Fahren, d.h. ein Querrutschen ohne Behinderung durch die Stahlkanten 12 möglich ist.

Die Figur 4 zeigt als weitere Ausführungsform ein Snowboard 1 b, bei dem das Zurücksetzen der Stahlkanten 12 und der Kantenbereiche 12.3 in den Abschnitten 3.1 dadurch erreicht ist, dass der Laufflächenbelag in diesen Abschnitten über die der Unterseite des Snowboardkörpers 8b zugewandte Seite der Stege 12.1 vorsteht und somit unterhalb der Stahlkanten 12 auf dem Niveau N der Lauffläche im jeweiligen Abschnitt 3.1 einen weiteren, abgerundeten Kantenbereich 11.2 bildet. Dieser ist gegenüber dem benachbarten Kantenbereich 12.3 in Richtung der Breite des Snowboardkörpers 2b, d.h. in einer Achsrichtung senkrecht zur Längserstreckung des Snowboards 1b und parallel zur unteren Lauffläche, um einen Betrag y zur Mitte des Snowboardkörpers 2b hin versetzt, wobei y etwa gleich der Breite des Steges 12.1 in dieser Achsrichtung ist.

Bei dieser Ausführungsform liegt der Untergurt 9 mit seinen Randbereichen auf den Randbereichen des Laufflächenbelages 11 auf. Außerhalb der beiden Abschnitte 3.1 sind dann der Untergurt 9 und der Laufflächenbelag 11 in dem von dem Steg 12.1 und dem Schenkel 12.2 gebildeten Winkelbereich der Stahlkanten 12 aufgenommen, d.h. sowohl der Untergurt 9 als auch der Laufflächenbelag 11 reichen mit ihren Rändern jeweils bis an die dem Schenkel 12.2 zugewandten Seite des Steges 12.1.

In den Abschnitten 3.2 liegen dann die Stahlkanten 12 mit ihren Schenkeln 12.2 direkt auf den Rändern des Untergurtes 9 auf. In den Abschnitten 3.1 ist zwischen dem Schenkel 12.2 und dem benachbarten Rand des Untergurtes 9 ein zusätzliches Material 13 eingebracht, sodass der Laufflächenbelag 11 dann in der beschriebenen Weise über die Stahlkanten 12 nach unten vorsteht und den zusätzlichen abgerundeten Kantenbereich 11.2 bildet. Auch der Kern 6 ist in seiner Dicke entsprechend angepasst, sodass der Laufflächenbelag 11 auch zwischen den Abschnitten 3.1 eine ebene oder im Wesentlichen ebene Lauffläche bildet.

Die Figur 5 zeigt ein Snowboard 1c, dessen Snowboardkörper 2c in den Abschnitten 3.1 eine zusätzliche Stahlkante 14 aufweist, die wiederum das übliche L-Profil bestehend aus dem Steg 14.1 und dem Schenkel 14.2 besitzt, deren Kantenbereich 14.3 aber abgerundet ist.

Außerhalb der Abschnitte 3.1 ist der Snowboardkörper 2c so ausgebildet, dass der Untergurt 9 und der Laufflächenbelag 11 mit ihren Rändern jeweils bis an die dem Schenkel 12.1 zugewandte Seite des Steges 12.1 der den geschärften Kantenbereich 12.3 aufweisenden Stahlkanten 12 reichen, wobei die Seitenwangen 7 dann unmittelbar auf der Oberseite der Stahlkanten 12 aufliegen.

In den Abschnitten 3.1 reicht dann lediglich der Untergurt 9 mit seinen Randbereichen bis an die dem jeweiligen Schenkel 12.2 zugewandten Seite der Stege 12.1 der Stahlkanten 12, während an den Randbereichen des Laufflächenbelages 11 jeweils die zusätzliche Stahlkante 14 vorgesehen ist, und zwar derart, dass die Ränder des Laufflächenbelages 11 in diesen Abschnitten 3.1 bis an die dem jeweiligen Schenkel 14.2 zugewandte Seite 14.1 reichen. Auch bei dieser Ausführung sind die Kantenbereiche 12.3 in den Abschnitten 3.1 wiederum um den Betrag x in Richtung senkrecht zur Ebene der Lauffläche gegenüber dem Niveau N zurückgesetzt. Gleichzeitig ist jeder abgerundete Kantenbereich 14.3 in Querrichtung des Snowboard 1 c gegenüber dem benachbarten Kantenbereich 12.3 zur Snowboardmitte hin um den Betrag y versetzt.

Bei dieser Ausführungsform stützen sich die zusätzlichen Stahlkanten 14 auf der benachbarten Stahlkante 12 ab, sodass y kleiner als die Breite des Steges 12.1 ist. Grundsätzlich besteht aber auch die Möglichkeit, die zusätzlichen Stahlkanten 14 so anzuordnen, dass sie sich nicht unmittelbar auf den Stahlkanten 12 abstützen, sondern beispielsweise mittelbar über Randbereiche des Untergurtes oder über zusätzlich eingebrachte Materialien usw.

Es versteht sich, dass die bei der Darstellung der Figuren 2 - 5 vorhandenen, nicht von beschriebenen Materialien eingenommenen Hohlräume durch einen bei der Herstellung des jeweiligen Snowboards verwendetes Material, beispielsweise Kunstharz oder dgl. vollständig ausgefüllt werden. Bei allen beschriebenen Ausführungsformen ist das Maß x etwa gleich oder größer als die Höhe der Stahlkanten in der Achsrichtung senkrecht zur Lauffläche und das Maß y etwa gleich der Breite des Steges 12.1.

Die Erfindung wurde voranstehend an Ausführungsbeispielen beschrieben. Es versteht sich, dass Änderungen sowie Abwandlungen möglich sind, ohne das dadurch der der Erfindung zugrunde liegende Erfindungsgedanke verlassen wird.

### Bezugszeichenliste

- 1, 1a, 1b, 1c: Snowboard
- 2, 2a, 2b, 2c: Snowboardkörper
- 3: Längsseite des Snowboards
- 3.1, 3.2: Abschnitt der Längsseite
- 4, 5: Bindung
- 6: Kern
- 7: Seitenwange
- 8: Obergurt
- 9: Untergurt
- 10: Dekorfol ie
- 11: Laufflächenbelag
- 11.1: Schrägfläche
- 11.2: Kantenbereich
- 12: Stahlkante
- 12.1: Steg
- 12.2: Schenkel
- 12.3: geschärfter Kantenbereich
- 13: zusätzliches Material
- 14: zusätzliche Stahlkante
- 14.1: Steg
- 14.2: Schenkel
- 14.3: abgerundeter Kantenbereich

- L: Snowboard längsachse
- Q: Snowboardquerachse

## Patentansprüche

1. Snowboard mit einem Snowboardkörper (2, 2a, 2b, 2c), der an einer Unterseite einen Laufflächenbelag (11) mit Stahlkanten (12) aufweist, die einen Kantenbereich (12.3) für einen Kanteneingriff bilden und jeweils an einer Längsseite (3) des Gleitbrettkörpers (2, 2a, 2b, 2c) vorgesehen sind, mit zwei Bindungen (4, 5) an der Oberseite (10) des Snowhoardkörpers (2, 2a, 2b, 2c), wobei die Längsseiten (3) jeweils einen innen liegenden Längsseitenabschnitt (3.1), der sich zwischen den Bindungen (4, 5) erstreckt, sowie zwei außen liegende Längsseitenabschnitte (3.2) bilden, die sich zwischen einer Bindung (4, 5) und einem benachbarten Ende des Snowboardkörpers (2, 2a, 2b, 2c) erstrecken, **dadurch gekennzeichnet, dass** die Stahlkante (12) und deren Kantenbereich (12.3) an wenigstens einer Längsseite (3) des Gleitbrettkörpers ein Verlauf derart aufweist, dass diese Stahlkante (12) und deren Kantenbereich (12.1) in dem innen liegenden Längsseitenabschnitt (3.1) von der Ebene des Laufflächenbelages in Richtung zur Oberseite (10) des Snowboardkörpers (2, 2a, 2b, 2c) hin um einen Betrag (x) zurückgesetzt und an den außen liegenden Längsseitenbereichen (3.2) in der Ebene der Lauffläche (N) angeordnet sind.

2. Snowboard nach Anspruch 1, **dadurch gekennzeichnet, dass** der Betrag (x), um den der Kantenbereich (12.3) der Stahlkante (12) an der wenigstens einen Längsseite des Snowboardkörpers (2, 2a, 2b, 2c) in Richtung zur Oberseite (10) des Snowboardkörpers hin zurückgesetzt ist, gleich oder größer ist als die halbe Höhe, die die Stahlkante (12) oder ein Steg (12.1) dieser Stahlkante in einer Achsrichtung senkrecht zur Lauffläche (11) aufweist.

3. Snowboard nach Aspruch 1 oder 2, **dadurch gekennzeichnet, dass** der Laufflächenbelag (11) im Bereich des inneren Längsseitenabschnitts (3.1) am Übergang (11.1) zum kantenbereich (12.3) abgeschrägt ist.

## Claims

1. Snowboard with a snowboard body (2, 2a, 2b, 2c) which has on the underneath a track face covering (11) with steel edges (12) which form an edge zone (12.3) for edge engagement and which are each disposed along a long side (3) of the sliding board body (2, 2a, 2b,2c), with two bindings (4, 5) on the top side (10) of the snowboard body (2, 2a, 2b, 2c) wherein the long sides (3) each form an inwardly lying longitudinal side section (3.1) which extends between the bindings (4, 5), as well as two externally lying longitudinal side sections (3.2) which extend between one binding (4, 5) and an adjoining edge of the snowboard body (2, 2a, 2b, 2c), **characterised in that** the course of the steel edge (12) and its edge zone (12.3) on at least one longitudinal side (3) of the sliding board body is developed such that this steel edge (12) and its edge zone (12.1) in the inwardly lying longitudinal side section (3.1) are set back by an amount (x) from the plane of the track face covering towards the top side (10) of the snowboard body (2, 2a, 2b, 2c) and are arranged on the externally lying longitudinal side areas (3.2) in the plane of the track face (N).

2. Snowboard according to claim 1 **characterised in that** the amount (x) by which the edge zone (12.3) of the steel edge (12) is set back on the at least one longitudinal side of the snowboard body (2, 2a, 2b, 2c) in the direction of the top side (10) of the snowboard body, is equal to or greater than half the height which the steel edge (12) or a web (12.1) of this steel edge has in an axial direction perpendicular to the track face (11).

3. Snowboard according to claim 1 or 2 **characterised in that** the track face covering (11) is inclined in the area of the inner longitudinal side section (3.1) at the transition (11.1) to the edge zone (12.3).

## Revendications

1. Planche à neige avec un corps de la planche à neige (2, 2a, 2b, 2c), qui présente au niveau d'une face inférieure un revêtement de surface de glisse (11) avec des carres (12), qui forment une zone de bord (12.3) pour une attaque à l'arête et sont prévues respectivement sur un côté longitudinal (3) du corps de la planche de glisse (2, 2a, 2b, 2c), avec deux fixations (4, 5) sur le côté supérieur (10) du corps de la planche à neige (2, 2a, 2b, 2c), les côtés longitudinaux (3) formant respectivement une section de côté longitudinal située à l'intérieur (3.1), qui s'étend entre les fixations (4, 5), ainsi que deux sections de côté longitudinal situées à l'extérieur (3.2), qui s'étendent entre une fixation (4, 5) et une extrémité adjacente du corps de la planche à neige (2, 2a, 2b, 2c), **caractérisée en ce que** la carre (12) et sa zone de bord (12.3) présentent sur au moins un côté longitudinal (3) du corps de la planche de glisse une allure telle que cette carre (12) et sa zone de bord (12.1) sont en retrait dans la section de côté longitudinal située à l'intérieur (3.1) du plan du revêtement de surface de glisse en direction du côté supérieur (10) du corps de la planche à neige (2, 2a, 2b, 2c) d'une valeur (x) et sont agencées sur les zones de côté longitudinal situées à l'extérieur (3.2) dans le plan de la surface de glisse (N).

2. Planche à neige selon la revendication 1, **caractérisée en ce que** la valeur (x), de laquelle la zone de bord (12.3) de la carre (12) est en retrait au niveau de l'au moins un côté longitudinal du corps de la planche à neige (2, 2a, 2b, 2c) en direction du côté supérieur (10) du corps de la planche à neige, est égale ou supérieure à la demi-hauteur, que présente la carre (12) ou une aile (12.1) de cette carre dans une direction d'axe perpendiculaire à la surface de glisse (11).

3. Planche à neige selon la revendication 1 ou 2, **caractérisée en ce que** le revêtement de surface de glisse (11) est biseauté dans la zone de la section de côté longitudinal (3.1) au niveau du passage (11.1) vers la zone de bord (12.3).
